# EUROPÄISCHE PATENTSCHRIFT

(11) **EP 0 193 854 B1**
(45) Veröffentlichungstag und Bekanntmachung des Hinweises auf die Patenterteilung: **22.06.1988**
(21) Anmeldenummer: 86102471.9
(22) Anmeldetag: 26.02.1986
(51) Int. Cl.: H01C 1/144, H01C 17/28, H01C 7/04

(54) **Elektrischer Widerstand mit negativem Temperaturkoeffizienten des Widerstandswertes und Verfahren zu seiner Herstellung**
Electrical resistance having a negative temperature coefficient, and production process therefor
Résistance électrique à coefficient de température négatif et son procédé de fabrication

(30) Priorität: 07.03.1985 DE 3508163
(43) Veröffentlichungstag der Anmeldung: 10.09.1986
(73) Patentinhaber: SIEMENS AKTIENGESELLSCHAFT, 80333 München (DE); Siemens Bauelemente 0HG, 8530 Deutschlandsberg (AT)
(72) Erfinder: Kloiber, Gerald, A-8073 Feldkirchen/Graz (AT)

(56) Entgegenhaltungen:
- DE-A- 2 052 489
- US-A- 2 606 955
- US-A- 2 686 244
- US-A- 3 793 604

## Beschreibung

Die Erfindung betrifft einen elektrischen Widerstand mit negativem Temperaturkoeffizienten seines Widerstandswertes, allgemein als Heissleiter, NTC-Widerstand oder NTC-Thermistor bezeichnet, aus einer Scheibe aus dichtgesinterter Metalloxidkeramik mit geringem Durchmesser, insbesondere 1,5 mm bis 5 mm und geringer Dicke, insbesondere 0,6 mm bis 2,5 mm und mit an den Stirnseiten der Scheibe angebrachten, festhaftenden und lötfähigen Belegungen und daran mit Lot befestigten Stromzuführungselementen.

Die Erfindung betrifft ferner ein Verfahren zur Herstellung eines solchen NTC-Widerstandes, bei dem an die gesinterte und mit Belegungen versehene Scheibe Stromzuführungselemente angelegt und mittels Lot befestigt werden.

Scheibenheissleiter für Temperaturen von -60°C bis +300°C, vorzugsweisevon-30°C bis + 150°C werden z.B. aus den Oxiden der Übergangsmetalle Mangan, Eisen, Kobalt, Kupfer, Nickel und Zink durch Pressen unter hohem Druck und anschliessendes Sintern hergestellt (vgl. SIEMENS-Heissleiter-Lieferprogramm 1984/85 von Juli 1984, Seite 2). Der dabei entstehende Keramikkörper lässt zunächst keine Lötverbindungen zu.

Die elektrische Kontaktierung einer solchen Keramikscheibe erfolgt üblicherweise durch Aufbringen von gut festhaftenden, metallischen Belegungen auf die Stirnseiten der Scheibe. Derartige Verfahren sind hinreichend bekannt (DE-OS 1 947 799, US-PS 3 676 211 sowie US-PS 3 793 604).

Sollen an diese Belegungen Stromzuführungselemente angelötet werden, bestehen die Belegungen oft aus zwei oder mehr Schichten unterschiedlicher Metalle, von denen die an der Keramik anliegende, erste Schicht aus einem Metall besteht, das mit dem Keramikmaterial einen festhaftenden, ohmschen Kontakt bildet, sofern ein solcher Kontakt erforderlich ist, während die äussere Schicht aus einem gut lötbaren, edleren Metall besteht.

Aus der DE-OS 2 838 508 ist beispielsweise ein Verfahren zur lötfähigen, sperrschichtfreien Kontaktbelegung an keramischen PTC-Widerständen bekannt, bei dem die erste, aus Aluminium oder einer überwiegend Aluminium enthaltenden Legierung bestehende Schicht im Siebdruckverfahren hergestellt ist und die zweite Schicht aus Kupfer besteht, das durch Flammspritzen aufgetragen ist.

Thermofühler aus vorzugsweise kleinen, scheibenförmigen NTC-Widerstandselementen mit lötfähigen Belegungen und mit auf diesen festgelöteten, das Widerstandselement tragenden Anschlussdrähten werden in vielen Variationen hergestellt, da ein Vorteil dieser Ausführungen darin liegt, dass sie einfach, billig und in einem automatischen Verfahren in hohen Stückzahlen produziert werden können.

Die bereits genannte US-PS 3 676 211 offenbart ein Verfahren, bei dem mit lötfähigen Belegungen versehene Keramikscheiben zwischen zueinander gekreuzte Anschlussdrähte geklemmt werden, die parallel und radial auf der Elektrodenoberfläche aufliegen, in einem automatisierten Verfahren tauchgelötet und bei Bedarf mit einem isolierenden Überzug versehen werden.

Die ebenfalls bereits genannte US-PS 3 793 604 beschreibt eine Ausführung von Scheibenthermistoren, bei der sich die Strecke, auf der der Anschlussdraht mit der Belegung verlötet ist, nicht mehr bis zum Rand der Keramikscheibe erstreckt, sondern nurmehr über die Hälfte des Scheibendurchmessers in der Mitte der Scheibe, was eine verbesserte Haftfähigkeit der angelöteten Anschlussdrähte bewirken soll.

Werden solche Thermistoren mit radial angelöteten Anschlussdrähten rasch wechselnden Temperaturen ausgesetzt, kommt es also zu einer Temperaturschockbeanspruchung, so sind die Lötverbindungen starken mechanischen Belastungen ausgesetzt, was von den unterschiedlichen thermischen Ausdehnungseigenschaften von Keramik einerseits und Anschlussdraht andererseits herrührt.

Die Widerstandsdrift von Heissleiterscheiben mit angelöteten Stromzuführungselementen beträgt nach mehrmaliger Temperaturschockbeanspruchung teilweise sogar bis zu 100% des Anfangswiderstandes.

Der vorliegenden Erfindung liegt die Aufgabe zugrunde einen kleinen, scheibenförmigen NTC-Widerstand mit an lötfähigen metallischen Belegungen angelöteten Stromzuführungselementen anzugeben, dessen Anschlusswiderstand bei einer Temperaturschockbeanspruchung von 100fachem Wechsel zwischen -60°C und +300°C, vorzugsweise -30°C bis + 130°C eine Drift von weniger als 1 % aufweist und bei dem eine stabile Halterung der Keramikscheibe durch die sie tragenden Stromzuführungselemente gewährleistet ist, ferner ist es Aufgabe der Erfindung, ein Verfahren zur Herstellung eines solchen NTC-Widerstandes anzugeben.

Zur Lösung dieser Aufgabe ist der NTC-Widerstand der eingangs angegebenen Art erfindungsgemäss dadurch gekennzeichnet, dass die Stromzuführungselemente an ihrem einen Ende ringförmig als weitgehend geschlossene Öse ausgebildet sind, deren Aussendurchmesser höchstens 60% des Durchmessers der Belegungen der Scheibe beträgt, die ringförmige Öse jedes Stromzuführungselementes mittig auf den Belegungen festgelötet ist, das Lot die Öse umschliesst, die Ausdehnung des Lotes auf den Bereich der Öse beschränkt ist und die Randbereiche der Belegungen vom Lot nicht bedeckt sind.

In einer vorteilhaften Ausführung bestehen die Stromzuführungselemente aus einem lötfähigen Draht, dessen Ende zu einer weitgehend geschlossenen, ringförmigen Öse geformt ist. Dieser Draht kann beispielsweise ein Silberdraht, ein versilberter Kupferdraht oder ein verzinnter Kupferdraht sein, wobei der Drahtquerschnitt je nach Grösse der Heissleiterscheibe zwischen 0,2 mm und 0,8 mm beträgt.

Die Stromzuführungselemente sind in einer anderen vorteilhaften Ausführungsform der Erfindung Formteile, die aus dem Blech eines lötfähigen Metalles gestanzt sind, deren Materialstärke zwischen 0,2 mm und 0,8 mm beträgt und bei denen die Differenz zwischen Aussendurchmesser und Innendurchmesser der am einen Ende befindlichen Öse etwa das Doppelte der Blechstärke beträgt.

Durch die Ausbildung eines Endes jedes Stromzuführungselementes als weitgehend geschlossene, ringförmige Öse mit einem kleineren Aussendurchmesser als dem Scheibendurchmesser gelingt es zum einen, eine festhaftende Verbindung der Keramikscheibe mit den Stromzuführungselementen zu erzielen, die eine Abziehfestigkeit von 15 N bis 25 N, insbesondere von 20 N aufweist.

Darüberhinaus wird in Verbindung mit dem weiteren kennzeichnenden Merkmal, nach dem das Lot weitgehend auf den Bereich der Öse beschränkt bleibt und die Randgebiete der Belegungen nicht bedeckt, das überraschende und unerwartete Ergebnis erzielt, dass der Anschlusswiderstand eines derart hergestellten Scheibenheissleiters mit gelöteten, die Keramikscheibe tragenden Stromzuführungselementen selbst bei einer hundertfachen Temperaturwechselbeanspruchung von -30°C auf + 130°C eine Drift von weniger als 1 % seines Ausgangswertes aufweist.

Die Erfindung ermöglicht somit die Herstellung kleiner, gegenüber Temperaturschockbeanspruchung stabiler Scheibenheissleiter nach dem Oberbegriff des Anspruches 1, die im genannten Temperaturbereich eine preisgünstige Alternative zu den bisher üblichen schockfesten NTC-Thermistoren darstellen, bei denen beispielsweise Platindrähte direkt in das Keramikmaterial eingesintert werden oder kleine Heissleiterscheiben mit metallisierten Stirnseiten in klemmenden Kontaktfedern gehalten werden, die auch den elektrischen Kontakt zu den Belegungen herstellen.

Diese Thermistoren sind vielfach zusätzlich in Glasgehäuse eingeschmolzen und in ihrer Herstellung wesentlich teuerer als vergleichbare NTC-Widerstände gemäss der Erfindung (vgl. S. 13 des genannten SIEMENS-Lieferprogrammes).

Das Merkmal nach Anspruch 1, wonach ein Ende eines jeden Stromzuführungselementes als ringförmige Öse ausgebildet ist, die auf den metallischen Belegungen zentral festgelötet ist, findet sich zwar auch in der US-PS 2 606 955, jedoch ist dort ein Kondensator aus einer Keramikscheibe mit metallischen Oberflächenbelegungen der Stinrseiten von Stromzuführungselementen versehen, die aus einem Draht bestehen, dessen eines Ende zur einer nicht vollständig geschlossenen Öse geformt ist. Diese Ösen werden jedoch im Gegensatz zur Lehre der Erfindung im Tauchlötverfahren auf den Belegungen befestigt, die somit völlig, auch im Randbereich, mit Lot bedeckt sind.

In der mehrfach erwähnten US-PS 3 793 604 wird zwar darauf hingewiesen, dass sich die Abziehfestigkeit von geraden Anschlussdrähten, die radial auf metallische Belegungen von scheibenförmigen Keramikwiderständen aufgelötet sind, deutlich erhöhen lässt, wenn der Anschlussdraht nicht bis in den Randbereich der Belegungen aufliegt, sondern nur in der Mitte der Scheibe festgelötet wird, jedoch werden auch hier im Gegensatz zur Erfindung die Anschlussdrähte im Tauchlötverfahren an den Belegungen befestigt, so dass diese vollständig mit Lot bedeckt sind; eine Verbesserung der Stabilität bei Temperaturschockbeanspruchung wird bei derartigen Thermistoren nicht erzielt.

Keine der genannten Veröffentlichungen gibt somit dem Fachmann einen Hinweis darauf, zur Beseitung der bekannten Drift des Widerstandswertes von kleinen Heissleiterscheiben mit angelöteten Stromzuführungselementen bei Temperaturschockbeanspruchung so vorzugehen, wie es die Erfindung lehrt.

Es handelt sich vielmehr um einen unerwarteten und überraschenden Effekt, der dem Fachmann vom Stand der Technik in keiner Weise nahegelegt wird.

Das Verfahren zur Herstellung eines NTC-Widerstandes der eingangs genannten Art ist erfindungsgemäss dadurch gekennzeichnet, dass zum Anlöten jedes Stromzuführungselementes Lot in einer derart bemessenen Menge mit den aufliegenden ringförmigen Ösen in Verbindung gebracht wird, dass die Ausbreitung des flüssigen Lotes im wesentlichen nur auf den Bereich der Öse beschränkt bleibt.

Ein Verfahren, das hier anwendbar ist, ist beispielsweise in der DE-PS 2 834 348 beschrieben. Dabei wird für einen anderen Zweck so vorgegangen, dass eine genau vorgegebene Menge einer Schmelze eines niedrigschmelzenden Metalls einer Pressluftdüse zugeführt, aus dieser stossartig und vollständig auf den Anschlussdraht und auf eine durch eine seitliche Dichtung festgelegte Fläche einer Metallschicht in der Umgebung des Anschlussdrahtes aufgespritzt wird.

Es ist vorteilhaft, wenn das Lot in Form eines Lötdrahtes in der Mitte der Scheibe mit den Belegungen in Verbindung gebracht wird, sich beim Erhitzen der Lötstelle radial ausbreitet und dabei im wesentlichen nur den Bereich der auf den Belegungen aufliegenden Öse bedeckt.

Die Zeichnungen zeigen ein Ausführungsbeispiel der Erfindung. Dabei zeigt im einzelnen
Fig. 1 die Stirnseite eines erfindungsgemässen NTC-Widerstandes in Draufsicht und
Fig. 2 einen vertikalen Schnitt durch einen erfindungsgemässen NTC-Widerstand längs der Linie 11-11 in Fig. 1.

In beiden Figuren sind gleiche Teile mit gleichen Bezugszeichen versehen.

In dem Ausführungsbeispiel ist eine Scheibe 1 gezeigt, die in der Praxis z.B. einen Durchmesser D von 3 mm und eine Dicke d von 1 mm aufweist, und die aus dichtgesinterter Metalloxidkeramik besteht und einen negativen Temperaturkoeffizienten des Widerstandswertes besitzt. An ihren Stirnseiten 2, 3 ist die Scheibe 1 mit metallischen Belegungen 4, 5 versehen.

Diese sperrschichtfreien und festhaftenden Belegungen 4, 5 bestehen beispielsweise aus einer ersten Schicht aus Aluminium oder einer überwiegend Aluminium enthaltenden Legierung, die im Siebdruckverfahren hergestellt ist, und einer zweiten, lötfähigen Schicht aus Kupfer, die durch Flammspritzen aufgetragen ist.

Es ist aber auch möglich und je nach der verwendeten Oxidkeramik ausreichend, die Belegungen 4, 5 unmittelbar auf den Stirnseiten 2, 3 der Scheibe 1 durch Auftragen und Einbrennen des an sich hinreichend bekannten Einbrennsilbers zu erzeugen (vgl. die bereits genannte US-PS 3 793 604).

Die Stromzuführungselemente 6, 7, bestehen in diesem Beispiel aus einem Silberdraht mit einem Durchmesser von 0,4 mm, der an einem Ende 9 zu einer weitgehend geschlossenen, ringförmigen Öse 10 geformt ist, deren Aussendurchmesser A 1,5 mm beträgt.

Diese Ösen sind zentral auf die Belegungen 4, 5 aufgelegt und mit Lot 8 auf den Belegungen 4, 5 befestigt. Das Lot 8 umschliesst die Ösen 10 und bedeckt die Belegungen 4, 5 im wesentlichen nur im Bereich der Ösen 10, während die Randbereiche 11 der Belegungen 4, 5 von Lot 8 frei bleiben. In Fig. 2 wurde das Lot 8 zur besseren Darstellung einer Öse 10 nur auf der Stirnseite 2 gezeigt.

## Patentansprüche

1. Elektrischer Widerstand mit negativem Temperaturkoeffizienten des Widerstandswertes (NTC-Widerstand) aus einer Scheibe (1) aus dichtgesinterter Metalloxidkeramik mit geringem Durchmesser (D), insbesondere 1,5 mm bis 5 mm und geringer Dicke (d), insbesondere 0,6 mm und 2,5 mm und mit an den Stirnseiten (2, 3) der Scheibe (1) angebrachten, festhaftenden und lötfähigen metallischen Belegungen (4, 5) und daran mit Lot (8) befestigten Stromzuführungselementen (6, 7), dadurch gekennzeichnet, dass die Stromzuführungselemente (6, 7) an ihrem einen Ende (9) ringförmig als weitgehend geschlossene Öse (10) ausgebildet-sind, deren Aussendurchmesser (A) höchstens 60% des Durchmessers (B) der Belegungen (4, 5) der Scheibe (1) beträgt, die ringförmige Öse (10) jedes Stromzuführungselemente (6, 7) mittig auf den Belegungen (4, 5) festgelötet ist, dass das Lot (8) die Öse (10) umschliesst, die Ausdehnung des Lotes (8) auf den Bereich der Öse (10) beschränkt ist und die Randbereiche (11) der Belegungen (4, 5) vom Lot (8) nicht bedeckt sind.

2. Elektrischer Widerstand nach Anspruch 1, dadurch gekennzeichnet, dass die Stromzuführungselemente (6, 7) aus einem dünnen, insbesondere 0,2 mm bis 0,8 mm starken, lötfähigen Draht bestehen, dessen eines Ende (9) zu einer weitgehend geschlossenen, ringförmigen Öse (10) geformt ist.

3. Elektrischer Widerstand nach Anspruch 1, dadurch gekennzeichnet, dass die Stromzuführungselemente (6, 7) aus Blech eines lötfähigen Metalles gestanzte Formteile sind, deren Materialstärke zwischen 0,2 mm und 0,8 mm beträgt und bei denen die Differenz zwischen Aussendurchmesser (A) und Innendurchmesser (I) der am einen Ende (9) befindlichen Öse (10) etwa das Doppelte der Blechstärke beträgt.

4. Verfahren zur Herstellung eines elektrischen Widerstandes nach einem der Ansprüche 1,2 oder 3, bei dem an die gesinterte und mit Belegungen (4, 5) versehene Scheibe (1) die Stromzuführungselemente (6, 7) angelegt und dann mittels Lot (8) befestigt werden, dadurch gekennzeichnet, dass zum Anlöten jedes Stromzuführungselementes (6, 7) Lot (8) in einer derart bemessenen Menge mit den Belegungen (4, 5) und den aufliegenden ringförmigen Ösen (10) in Verbindung gebracht wird, dass die Ausbreitung des flüssigen Lotes (8) im wesentlichen nur auf den Bereich der Öse (10) beschränkt bleibt.

5. Verfahren zur Herstellung eines elektrischen Widerstandes nach Anspruch 4, dadurch gekennzeichnet, dass das Lot (8) in Form eines Lötdrahtes in der Mitte der Scheibe (1) mit den Belegungen (4, 5) in Verbindung gebracht wird, sich beim Erhitzen der Lötstelle radial ausbreitet und dabei im wesentlichen nur den Bereich der auf den Belegungen (4, 5) aufliegenden Öse (10) bedeckt.

## Claims

1. An electrical resistor with a negative temperature coefficient of resistance (NTC-resistor) consisting of a plate (1) of densely sintered metal oxide ceramic with a small diameter (D), in particular 1.5 mm to 5mm, and a small thickness (d), in particular 0.6 mm to 2.5 mm, having adherent, solderable metal coatings (4, 5) applied to the faces (2, 3) of the plate (1), and having current supply elements (6, 7) fixed thereto by solder (8), characterised in that at one of their ends (9) the current supply elements (6, 7) form a ring-shaped, substantially closed loop (10), the outer diameter (A) of which is at most 60% of the diameter (B) of the coatings (4, 5) of the plate (1), the ring-shaped loop (10) of each current supply element (6, 7) being permanently soldered on to the centre of the coatings (4, 5); that the solder (8) surrounds the loop (10); that the extent of the solder (8) is limited to the region of the loop (10); and that the edge regions (11) of the coatings (4, 5) are not covered by the solder (8).

2. An electrical resistor as claimed in claim 1, characterised in that the current supply elements (6, 7) consist of a thin solderable wire, in particular of thickness 0.2 mm to 0.8 mm, and one end (9) of which forms a substantially closed, ring-shaped loop (10).

3. An electrical resistor as claimed in claim 1, characterised in that the current supply elements (6, 7) are shaped components punched from a sheet of solderable metal, the thickness of the material of which is between 0.2 mm and 0.8 mm, and in which the difference between the outer diameter (A) and the inner diameter (I) of the loop (10) arranged at the one end (9) is approximately double the thickness of the metal sheet.

4. A process for the production of an electrical resistor as claimed in one of claims 1, 2 or 3, in which the current supply elements (6, 7) are applied to the sintered plate (1), provided with the coatings (4, 5), and are then fixed by means of solder (8), characterised in that for the soldering of each current supply element (6, 7), a quantity of solder (8) is brought into contact with the coatings (4, 5) and the overlying ring-shaped loop (10), the quantity of solder being such that the spread of the liquid solder (8) is basically limited to the region of the loop (10).

5. A process for the production of an electrical resistor as claimed in claim 4, characterised in that the solder (8) is brought into contact with the coatings (4, 5) in the form of a soldering wire in the centre of the plate (1), spreads radially when the soldering point is heated, and thereby basically covers only the region of the loop (10) which is arranged on the coatings (4, 5).

## Revendications

1. Résistance électrique à coefficient de température négatif de la valeur de résistance (résistance CTN), formée d'un disque (1) en céramique d'oxyde métallique frittée à densité maximale, ayant un faible diamètre (D), en particulier de 1,5 à 5 mm, et une faible épaisseur (d), en particulier de 0,6 à 2,5 mm et portant des revêtements métalliques soudables (4, 5) disposés et adhérant solidement aux faces (2, 3) du disque (1), ainsi que des éléments d'amenée du courant (6, 7) fixés à ces revêtements par de la soudure (8), caractérisée en ce que les éléments d'amenée du courant (6, 7) sont conformés en . anneau à l'une (9) de leurs extrémités, comme un oeillet (10) sensiblement fermé dont le diamètre extérieur (A) correspond tout au plus à 60% du diamètre (B) des revêtements (4, 5) du disque (1), ), l'oeillet annulaire (10) de chaque éléments d'amenée du courant (6, 7)estfixé par soudage au centre des revêtements (4, 5), la soudure (8) enveloppe l'oeillet (10), l'étendue de la soudure (8) est limitée à la région de l'oeillet (10) et les zones marginales (11) des revêtements (4, 5) ne sont pas couvertes de soudure (8).

2. Résistance selon la revendication 1, caractérisée en ce que les éléments d'amenée du courant (6, 7) sont formés d'un fil soudable mince, en particulier d'une épaisseur de 0,2 à 0,8 mm, dont une extrémité (9) est conformée en un oeillet annulaire (10) sensiblement fermé.

3. Résistance selon la revendication 1, caractérisée en ce que les éléments d'amenée du courant (6, 7) sont des pièces façonnées obtenues par découpage d'une tôle de métal soudable, dont l'épaisseur est comprise entre 0,2 et 0,8 mm et sur lesquelles la différence entre le diamètre extérieur (A) et le diamètre intérieur (1) de l'oeillet (10), se trouvant à une extrémité (9), correspond à peu près au double de l'épaisseur de la tôle. ko 4. Procédé pour la fabrication d'une résistance selon une des revendications 1,2 ou 3, procédé dans lequel on applique les éléments d'amenée du courant (6, 7) contre le disque (1) fritté et pourvu de revêtements (4, 5) et on les fixe ensuite par de la soudure (8), caractérisé en ce que, pour souder chaque élément d'amenée du courant (6, 7), on apporte aux revêtements (4, 5) et aux oeillets annulaires (10) disposés sur eux, une quantité de soudure dosée de manière que l'étalement de la soudure liquide (8) reste limité, pour l'essentiel à la seule région de l'oeillet.

5. Procédé selon la revendication 4, caractérisé en ce que l'on amène la soudure (8) en contact avec les revêtements (4, 5), au centre du disque (1), sous forme d'un fil à souder, la soudure s'étale radialement lors de l'échauffement du point de soudure et elle couvre alors, pour l'essentiel, la seule région de l'oeillet (10) disposé sur les revêtements (4, 5).
